# FASCICULE DE BREVET EUROPEEN

(11) **EP 3 969 134 B1**
(45) Date de publication et mention de la délivrance du brevet: **14.06.2023**
(21) Numéro de dépôt: 20735230.3
(22) Date de dépôt: 13.05.2020
(51) Int. Cl.: A63B 67/20, A63B 69/38, A63B 43/00

(54) **RAQUETTE DE TENNIS DE FLUIDITÉ ET D'ÉCHAUFFEMENT**
TENNISSCHLÄGER FÜR FLUIDITÄT UND ZUM AUFWÄRMEN
TENNIS RACKET FOR FLUIDITY AND WARMING UP

(30) Priorité: 14.05.2019 FR 1905035
(43) Date de publication de la demande: 23.03.2022
(73) Titulaire: GRIGOROFF, Alexandre, 93340 Le Raincy (FR)
(72) Inventeur: GRIGOROFF, Alexandre, 93340 Le Raincy (FR)
(74) Mandataire: Alatis
(86) Numéro de dépôt international: PCT/FR2020/000169
(87) Numéro de publication internationale: WO 2020/229743

(56) Documents cités:
- WO-A1-99/38581
- CA-A1- 2 303 585
- DE-A1- 10 354 068
- US-A- 4 063 730

## Description

La présente invention concerne un dispositif d'échauffement dans le domaine de sport de raquette.
obtenue par modification de matériels dédiés Tennis (Raquette, cordage, balle) permettant à l'utilisateur un échauffement du bras des poignets et de mains de façon ludique et autonome.

Les équipements disponible dédiés (raquette, balle, cordage) ne sont pas ou peu axés échauffement mais d'avantage actions de jeux avec partenaire.

On connaît aussi les documents CA 2 303 585 A1 et US 4 063 730 A qui décrivent des solutions de l'art antérieur.

Le dispositif selon l'invention permet de remédier à cet inconvénient. Il comporte en effet selon une première caractéristique un enchâssement de la balle dans le tamis de la raquette obtenue par la modification du plan de cordage et par la création de deux sections sur la balle, ainsi que par la mise en place de force de résistances élastique, permettant ainsi de tous les reliées entre eux.

Selon des modes particuliers de réalisation :
- un câble de résistance élastique appeler (CE) peut être ancré de la balle enchâsser vers la raquette suivant le point d'ancrage balle appeler (PA B) et le point ancrage raquette appeler (PA R)
- l'axe et les orifices d'ancrage de la balle (PA B) et de la raquette (PA R) peut être prévu incliné par rapport aux plan de cordage
- la segmentation de la balle peut comporter des parties de frottement sur cordage la rendant plus stable (SEG1,SEG2).
- de par son emplacement et installation initial du aux résistances : la balle est maintenu de façon stable et positionner proche du centre de gravité de la raquette la rendant plus maniable.
- le cadre du tamis comportant des rebords de mise en butée et de rebonds permet à la balle enchâsser un rebond haut (RH) et un rebond bas (RB), permet également à la balle suivant action de force exercé sur elle (fR) un mouvement rectiligne de montée ainsi que de repositionnement obtenue par retour de la résistance élastique (CE) opposé ancré sur raquette (PA R). ce mouvement est alors appeler mouvement rectiligne (MR).

## Revendications

1. Raquette pour l'échauffement, la prise en main, et la fluidité de gestes d'un sport de raquette, notamment du tennis, comportant un cadre, un tamis de raquette réalisé par cordage, et une balle enchâssée par l'intermédiaire du cordage, de sorte que la balle enchâssée est libre de se déplacer et de rebondir sur le cadre de la raquette, grâce à quoi le rebond de la balle enchâssée sur le cadre de la raquette procure une sensation de frappe de balle, **caractérisée en ce que** la balle est reliée au cadre de la raquette par un câble de résistance élastique permettant un repositionnement de la balle après son rebond sur le cadre.

2. Raquette selon la revendication 1, **caractérisée en ce que** la balle est segmentée en son milieu en deux sections et est enchâssée par l'intermédiaire du cordage dans le tamis de la raquette.

3. Raquette selon la revendication 2, **caractérisée en ce que** la balle enchâssée se déplace selon un mouvement rectiligne obtenu par le cordage des cordes montantes du tamis.

4. Raquette selon la revendication 3, **caractérisée en ce que** le cadre de la raquette comporte des rebords contre lesquels la balle enchâssée vient en butée basse en position de repos par l'action du câble de résistance élastique, en butée haute sous l'action d'une force appliquée à la raquette.

5. Raquette selon la revendication 2, **caractérisée en ce que** les sections de la balle enchâssée comportent des parties de frottement sur le cordage la rendant plus stable.

6. Raquette selon la revendication 1, **caractérisée en ce que** le câble de résistance élastique est ancré dans la balle enchâssée en un point d'ancrage balle, et **en ce que** le câble de résistance élastique est ancré à la raquette en un point d'ancrage raquette, de manière à positionner la balle de manière stable et proche du centre de gravité de la raquette.

## Patentansprüche

1. Schläger zum Aufwärmen, zum Handhaben und für die Fluidität von Bewegungen bei einem Schlägersport, insbesondere Tennis, umfassend einen Rahmen, eine durch Bespannung hergestellte Besaitung des Schlägers und einen über die Bespannung eingefassten Ball, so dass der einfasste Ball sich frei fortbewegen und von dem Rahmen des Schlägers abprallen kann, wodurch das Abprallen des eingefassten Balls von dem Rahmen des Schlägers ein Gefühl eines Schlagens des Balls vermittelt, **dadurch gekennzeichnet, dass** der Ball mit dem Rahmen des Schlägers durch ein Kabel mit elastischem Widerstand verbunden ist, das eine Neupositionierung des Balls nach seinem Abprallen von dem Rahmen ermöglicht.

2. Schläger nach Anspruch 1, **dadurch gekennzeichnet, dass** der Ball in seiner Mitte in zwei Abschnitte segmentiert ist und über die Bespannung in der Besaitung des Schlägers eingefasst ist.

3. Schläger nach Anspruch 2, **dadurch gekennzeichnet, dass** der eingefasste Ball sich in einer geradlinigen Bewegung fortbewegt, die durch die Bespannung der aufsteigenden Saiten der Besaitung erreicht wird.

4. Schläger nach Anspruch 3, **dadurch gekennzeichnet, dass** der Rahmen des Schlägers Ränder umfasst, gegen die der eingefasste Ball in einer Ruhestellung durch die Wirkung des Kabels mit elastischem Widerstand in einen unteren Anschlag, durch die Wirkung einer auf den Schläger ausgeübten Kraft in einen oberen Anschlag gelangt.

5. Schläger nach Anspruch 2, **dadurch gekennzeichnet, dass** die Abschnitte des eingefassten Balls Reibungsteile an der Bespannung umfassen, wodurch er stabiler wird.

6. Schläger nach Anspruch 1, **dadurch gekennzeichnet, dass** das Kabel mit elastischem Widerstand in dem eingefassten Ball an einem Ballverankerungspunkt verankert ist, und dass das Kabel mit elastischem Widerstand an dem Schläger an einem Schlägerverankerungspunkt verankert ist, um den Ball stabil und nahe dem Schwerpunkt des Schlägers zu positionieren.

## Claims

1. Racket for warming up, gripping, and fluidity of movements for a racket sport, in particular tennis, comprising a frame, a racket face made of strings, and a ball embedded by means of the strings so that the embedded ball is free to move and bounce on the frame of the racket, whereby the embedded ball bouncing on the frame of the racket provides a sensation of hitting a ball, **characterized in that** the ball is connected to the frame of the racket by an elastic resistance band which enables the ball to be repositioned after it bounces on the frame.

2. Racket according to claim 1, **characterized in that** the ball is segmented in the middle thereof into two sections and is embedded by means of the strings in the racket face.

3. Racket according to claim 2, **characterized in that** the embedded ball moves in a rectilinear motion produced by the stringing of the rising strings of the face.

4. Racket according to claim 3, **characterized in that** the frame of the racket comprises edges against which the embedded ball abuts downwardly in a rest position due to the action of the elastic resistance band, and abuts upwardly due to the action of a force applied to the racket.

5. Racket according to claim 2, **characterized in that** the sections of the embedded ball comprise portions of friction with respect to the strings, making the ball more stable.

6. Racket according to claim 1, **characterized in that** the elastic resistance band is anchored to the embedded ball at a ball anchoring point, and **in that** the elastic resistance band is anchored to the racket at a racket anchoring point, so as to position the ball stably and close to the center of gravity of the racket.
